# EUROPÄISCHE PATENTSCHRIFT

(11) **EP 3 546 215 B1**
(45) Veröffentlichungstag und Bekanntmachung des Hinweises auf die Patenterteilung: **10.03.2021**
(21) Anmeldenummer: 19000138.8
(22) Anmeldetag: 20.03.2019
(51) Int. Cl.: B41F 27/12

(54) **KLEMMVORRICHTUNG ZUR BEFESTIGUNG VON DRUCKPLATTEN AUF EINEM PLATTENZYLINDER**
CLAMPING DEVICE FOR FIXING PRINTING PLATES ON A PLATE CYLINDER
DISPOSITIF POUR FIXER DES PLAQUES D'IMPRESSION SUR UN CYLINDRE PORTE-PLAQUE

(30) Priorität: 28.03.2018 DE 202018001624 U
(43) Veröffentlichungstag der Anmeldung: 02.10.2019
(73) Patentinhaber: Herold Maschinenbau GmbH, 08529 Plauen (DE)
(72) Erfinder: Herold, Helmut, 08523 Plauen (DE); Ottiger, Rick, 08539 Mehltheuer (DE)
(74) Vertreter: Helge, Reiner

(56) Entgegenhaltungen:
- EP-A1- 0 875 378
- DE-A1-102004 052 826
- DE-A1-102008 028 536

## Beschreibung

Die Erfindung betrifft eine Klemmvorrichtung zur Befestigung von Druckplatten auf einem Plattenzylinder einer Druckmaschine mit einer feststehenden oberen Klemmleiste und einer in eine Klemm- und eine Wechselposition verbringbaren unteren Klemmleiste sowie einer auf die untere Klemmleiste einwirkenden Betätigungseinrichtung.

Klemm- bzw. Spannvorrichtungen zum Befestigen von plattenförmigen Gegenständen, wie beispielsweise Spann- oder Klemmvorrichtungen für das Befestigen von Druck-platten auf einem Plattenzylinder einer Druckmaschine sind in sehr großer Vielfalt bekannt, wobei die Druckplatte mit einer definierten Haltekraft geklemmt werden kann, jedoch sind die Kräfte vergleichsweise gering und für verschiedene Plattendicken und Plattenmaterialien (metallische oder nichtmetallische Platten) nicht universell mit einer gleich bleibend hohen Klemmkraft einsetzbar.

So ist aus der DE 10 2004 052 826 A1 ist eine Vorrichtung zum Befestigen von Druckplatten auf einem Plattenzylinder einer Druckmaschine mit einer feststehenden oberen Klemmleiste sowie einer in eine Klemm- und eine Wechselposition verbringbaren unteren Klemmleiste bekannt, bei der eine Betätigungseinrichtung als kraftschlüssiger Kniehebelmechanismus ausgebildet ist, der aus mindestens einer eine radiale Verschiebung ermöglichenden Gleitführung gelagerten oberen Stützrolle und einer Stellrolle, die mit der oberen Stützrolle wahlweise in eine Totlage, in der die parallel zueinander verlaufenden Drehachsen eine radial verlaufende Gerade schneidet und in eine Außertotlage, in der die Drehachse der Stellrolle beabstandet zur Geraden positioniert ist, verbringbar ist, besteht.

Ein Nachteil der hier offenbarten technischen Lösung ist darin zu sehen, daß die konstruktive Ausführung der Kniehebel-Mechanik aus drei einzelnen, nicht miteinander verbundenen Rundstücken besteht, so daß der vorgesehene Kniehebel nicht durchschaltbar ist. Von Nachteil ist es weiterhin, daß nur eine geringe Spaltstärke für die Aufnahme der zu spannenden Druckplatte realisierbar ist und nur relativ geringe Haltekräfte übertragen bzw. aufgebracht werden können.

Mit der DE 195 11 956 A1 wird eine Plattenklemmvorrichtung zum Befestigen von Druckplatten auf dem Plattenzylinder in Druckmaschinen, bestehend aus einer feststehenden oberen Klemmleiste und einer verschiebbaren unteren Klemmleiste, die ebenfalls in eine Klemm- und eine Wechselposition verbringbar ist, offenbart, bei der die untere Klemmleiste als ein biegebeanspruchtes elastisches Bauelement ausgebildet ist, wodurch eine maximale Kraft zum Klemmen der Druckplatte, ohne daß eine Deformation der Druckplatte erfolgt, aufgebracht wird.

Von Nachteil ist es hier jedoch, daß das obere Ende des Blattfeder-Paketes direkt gegen die Unterseite der zu klemmenden Druckplatte gedrückt wird und dadurch mehr oder weniger stark in diese einschneidet, so daß mit dieser Vorrichtung sehr dünnwandig ausgeführte Druckplatten gar nicht mit der erforderlichen Kraft geklemmt werden können, weil unter Umständen der Klemmbereich abgetrennt werden kann. Von Nachteil ist es weiterhin, daß das Blattfeder-Paket mit der Zeit Ermüdungserscheinungen zeigt, wodurch die Haltekraft nicht mehr im erforderlichen Maße aufgebracht werden kann.

Die DE 10 2008 028 536 A1 beschreibt eine Vorrichtung zur Befestigung von Druckplatten auf dem Zylinder einer Druckmaschine, bei der eine bewegbare untere Klemmschiene mittels Federkraft gegen eine oben feststehende Klemmschiene gedrückt wird. Zur Erzeugung von Rückstellkräften ist ein Nocken betätigter Hebel vorgesehen. Darüber hinaus sitzt der Nocken auf einer Hebel betätigenden Nockenwelle.

Die DE 10 2008 047 191 A1 bezieht sich auf eine Vorrichtung zum Befestigen einer Druckplatte auf einem Plattenzylinder. Die Klemm- und Spannvorrichtung zum Klemmen einer Druckplatte weist eine Vorrichtung zum Klemmen und Spannen der Druckplattenhinterkante und eine Vorrichtung zum Klemmen der Druckplattenvorderkante auf, wobei dieser mit einer einzigen Stellwelle zum Aufheben der Klemm- und Spannkräfte erfolgt und die Stellwelle einen Steuernocken zur Anhebung der Spannkräfte und eine Steuerrolle zur Aufhebung der Klemmkräfte aufweist.

DE 94 01 760 U bezieht sich auf eine Vorrichtung zum Befestigen von biegsamen Druckplatten auf einem Plattenzylinder von Rotationsdruckmaschinen. Die Vorrichtung umfasst eine schwenkbare Nockenwelle die sowohl eine Entspannung der Druckplatte bewirkt als auch ein Lösen der Klemmung ermöglicht. Zur Entspannung der Druckplatte wird eine Klemmschiene mittels eines Nockens der Nockenwelle gegen die Kraft einer Feder verschoben. Zum Lösen der Klemmkraft wird eine Klemmplatte mittels eines zweiten Nockens der Nockenwelle gegen die Kraft einer weiteren Feder geschwenkt.

Die EP 0 875 378 A1 betrifft eine Klemmvorrichtung zum Befestigen von Druckformen auf dem Formzylinder von Druckmaschinen. Die Klemmvorrichtung zur Befestigung, insbesondere von Druckplatten auf dem Plattenzylinder von Bogenoffsetdruckmaschinen, umfasst ein Ober- und ein Unterteil, wobei der eine Teil zylinderfest und das entsprechend damit zusammenwirkende andere Teil in zumindest annähernd radialer Richtung des Zylinders beweglich gelagert ist, eine auf das bewegliche Unterteil bzw. Oberteil zum Öffnen und Klemmen einwirkende Betätigungseinrichtung sowie die Klemmkraft federelastisch auf das bewegliche Unter- bzw. Oberteil übertragende Bauteile. Die Betätigungseinrichtung ist als Welle ausgeführt, welche über axial voneinander beabstandete Lager zylinderfest abgestützt und zwischen den Lagern durch die aufzubringende Klemmkraft jeweils um ein vorgegebenes Maß verbiegbar ist, wobei die Welle zwischen je zwei Lagern jeweils mindestens einen mit dem Unter- bzw. Oberteil zusammenwirkenden Nocken bzw. Exzenter aufweist.

Der Erfindung liegt daher die Aufgabe zu Grunde eine gattungsgemäße Klemmvorrichtung so weiter zu bilden, dass diese mit einem einfachen Mittel und einem geringen Bauraum aufweisenden Bauweise ausgeführt ist und dahin verbessert wird, dass mittels der Klemm- bzw. Spannvorrichtung unterschiedlichste Plattenmaterialien und Plattendicken ohne Lagerkorrektur mit einer maximalen Kraft ohne Deformationen geklemmt werden können.

Die Aufgabe wird erfindungsgemäß durch die Merkmale des Anspruchs 1 gelöst. Erfindungsgemäß wird die Aufgabe nämlich dadurch gelöst, dass die Klemmvorrichtung, bestehend aus einer feststehenden oberen Klemmleiste und einer beweglichen unteren Klemmleiste, die in eine Klemm- und eine Wechselposition verschiebbar ist, wobei die untere Klemmleiste an ihrer zum Inneren des Plattenzylinders weisenden Seite mit mindestens einem Stellelement in Kontakt steht, wobei das Stellelement aus einem Führungsbolzen mit einer drehbeweglichen Nockenscheibe, einer mit dem Führungsbolzen fest verbundenen Kurvenscheibe sowie einem Federelement besteht und die drehbewegliche Nockenscheibe über ein Druckstück mittels eines Schaltelements auslenkbar ist, wobei eine Kontaktfläche der Nockenscheibe über eine Kurvenbahn der Kurvenscheibe gleitet. Als Schaltelement können pneumatische, hydraulische, aber auch mechanische Elemente zum Einsatz kommen.

Über die Länge der unteren Klemmleiste können beabstandet zueinander mehrere Stelleinheiten, bestehend aus Führungsbolzen, Federelement, Nockenscheibe und Kurvenscheibe angeordnet sein, wobei das untere Ende des Führungsbolzens gleitbeweglich an einer Lagerstelle des unteren Abschnitts der oberen feststehenden Klemmleiste abgestützt wird.

Die Spalthöhe zwischen unterer beweglicher Klemmleiste und feststehender oberer Klemmleiste wird über eine Kurvenscheibe, eine Nockenscheibe, die mittels einem Druckstück und einem Federelement betätigbar ist, erzeugt. Beim Einsatz von plattenförmigen Gegenständen / Druckplatten aus relativ weichem Material sind die den Materialoberflächen zugewandten Oberflächen der unteren und der oberen Klemmleiste mit einer Riffelung versehen.

Als wesentlicher Vorteil dieser erfindungsgemäßen Lösung ist zu nennen, dass durch den Einsatz mehrerer Kurvenscheiben und Nocken in Verbindung mit einer Klemmschiene verhältnismäßig geringe Schaltkräfte aufgebracht werden müssen, dabei hohe Klemmkräfte realisiert werden, ohne den plattenförmigen Körper zu beschädigen.

Ein weiterer Vorteil besteht darin, dass durch die sehr hohen realisierbaren Klemmkräfte in Verbindung mit einer massiven unteren Klemmleiste bzw. Klemmschiene ein universeller Einsatz sowohl für metallische (z.B. Aluminium) als auch für nicht-metallische Platten (z.B. Polyester) mit unterschiedlichen Plattendicken ermöglicht wird.

Vorteilhafte Weiterbildungen und Ausgestaltungen der Erfindung sind aus den übrigen Unteransprüchen und aus dem nachfolgend anhand der Zeichnungen prinzipmäßig beschriebenen Ausführungsbeispiele ersichtlich.

Es zeigen:
Figur 1: eine Klemmvorrichtung in Wechselposition,
Figur 2: die Klemmvorrichtung in Klemmposition mit geklemmter Druckplatte,
Figur 3: eine weitere Ausführung der Klemmvorrichtung in Wechselposition,
Figur 4: eine weitere Ausführung der Klemmvorrichtung mit geklemmter Druckplatte.

Die **Figur 1** zeigt in einer geschnittenen Seitenansicht eine Klemmvorrichtung in der Wechselposition.

Die Wechselposition wird durch entsprechendes Beaufschlagen der Schaltelemente 10, hier beispielsweise mittels vorgesehener pneumatischer Druckmittel aufweitbaren Druckschlauch **10,** erreicht, in dem der Druckschlauch **10** mit Druck beaufschlagt wird. Das Druckstück **8** wird belastet und die drehbare Nockenscheibe **6** nach rechts ausgelenkt. Die Kontaktfläche **6.1** gleitet über die Kurvenbahn der Kurvenscheibe **7,** wodurch die untere Klemmleiste **4** nach unten gezogen wird, da die untere Klemmleiste **4,** des Führungsbolzen **5** und Kurvenscheibe **7** fest miteinander verbunden sind.

In einem rotationssymmetrischer Körper, hier beispielsweise ein Plattenzylinder **1** einer Druckmaschine, ist in einer vorgesehenen Vertiefung, dem Zylinderkanal, die Klemmvorrichtung **2** angeordnet.

Die obere Klemmleiste **3** der Klemmvorrichtung **2** ist feststehend ausgebildet und mit dem Plattenzylinder **1** fest verbunden. Die obere Klemmleiste **3** weist eine Klemmfläche **3.1** auf, gegen die die aufzuspannende Druckplatte mittels der unteren Klemmleiste **4** geklemmt bzw. fixiert wird.

In die untere Klemmleiste **4** sind an ihrer zum Inneren des Plattenzylinders **1** weisenden Seite mehrere Stelleinheiten angeordnet, wobei jede Stelleinheit durch einen Führungsbolzen **5,** eine drehbewegliche Nockenscheibe **6,** eine fest mit dem Führungsbolzen **5** verbundene Kurvenscheibe **7** sowie einem Federelement **9** gebildet wird.

Dabei erstrecken sich die obere Klemmleiste **3,** die Deckleiste **11** und die untere Klemmleiste **4** über die gesamte Breite des Plattenzylinders **1.** Denkbar ist es auch, dass diese Elemente über die Breite des Plattenzylinders mehrteilig angeordnet sind.

Das untere Ende des Führungsbolzens **5** wird durch die Lagerstelle **3.2** am unteren Abschnitt der oberen feststehenden Klemmleiste **3** gleitbeweglich abgestützt. Über die Länge der Klemmvorrichtung **2** sind in möglichst gleichen Abständen mehrere oben beschriebenen Stelleinheiten angeordnet.

Die Nockenscheibe **6** ist drehbeweglich auf dem Führungsbolzen **5** und dieser in der Deckleiste **11** gelagert. Der Führungsbolzen **5** dient gleichzeitig als Führungselement für das Federelement **9.**

Die Fig. 2 zeigt in einer geschnittenen Seitenansicht die Klemmvorrichtung **2** in der Klemmposition.

Die Klemmposition wird dadurch erreicht, in dem der Druckschlauch **10** entspannt (entleert) wird und sich das Federelement **9** entspannt. Die Kontaktflache **6.1** der Nockenscheibe **6** gleitet entlang der Kurvenbahn der Kurvenscheibe **7.** Die fest miteinander verbundenen Elemente Klemmschiene **4,** Führungsbolzen **5** und Kurvenscheibe **7** bewegen sich Richtung Klemmflache **3.1** der Klemmleiste **3.** Damit wird die in bisherigen Abstand befindliche Druckplatte **12** an die Klemmflache **3.1** der oberen Klemmleiste **3** gedrückt und sicher zwischen der oberen Fläche der Klemmschiene **4** und der Klemmfläche **3.1** fixiert und sicher geklemmt.

Die Figur 3 zeigt eine weitere Ausführung der Klemmvorrichtung in der Wechselposition.

Die Wechselposition wird durch entsprechendes Schalten der Stellelemente, hier beispielsweise mittels vorgesehener pneumatischer Druckmittel aufweitbaren Druckschlauch **10** erreicht, in dem der Druckschlauch **10** entspannt wird. Das Druckstück **8** wird entlastet und die drehbare Nockenscheibe **6** nach links ausgelenkt, das Federelement **9** (anliegend am Gegenhalter **13**) entspannt sich, die Kontaktsfläche **6.1** gleitet über die Kurvenbahn der Kurvenscheibe **7,** wodurch die untere Klemmleiste **4** nach unten gezogen wird, da untere Klemmleiste **4,** Führungsbolzen **5,** Gegenhalter **13** und Kurvenscheibe **7** fest miteinander verbunden sind.

In den rotationssymmetrischer Körper, hier beispielsweise ein Plattenzylinder **1** einer Druckmaschine, ist in einer vorgesehenen Vertiefung, dem Zylinderkanal **2,** die Klemmvorrichtung **2** angeordnet.

Die obere Klemmleiste **3** der Klemmvorrichtung **2** ist feststehend ausgebildet und mit dem Plattenzylinder **1** fest verbunden. Die obere Klemmleiste **3** weist eine Klemmfläche **3.1** auf, gegen die die aufzuspannende Druckplatte mit der unteren Klemmschiene **4** geklemmt bzw. fixiert wird.

In der unteren Klemmleiste bzw. Klemmschiene **4** sind an ihrer zum Inneren des Plattenzylinders **1** weisenden Seite mehrere Stelleinheiten angeordnet, wobei jede Stelleinheit durch einen Führungsbolzen 5, eine drehbewegliche Nockenscheibe 6, eine fest mit dem Führungsbolzen 5 verbundene Kurvenscheibe 7 sowie einem Federelement 9 gebildet wird.

Dabei erstrecken sich die Klemmleiste **3,** die Deckleiste **12** und die Klemmleiste **4** über die gesamte Breite des Plattenzylinders **1.** Denkbar ist es auch, dass diese Elemente über die Breite des Plattenzylinders mehrteilig angeordnet sind.

Das untere Ende des Führungsbolzens **5** wird durch die Lagerstelle **3.2** an der Klemmleiste **3** gleitbeweglich abgestützt. Über die Länge der Klemmvorrichtung **2** sind in möglichst gleichen Abständen mehrere bereits im vorangehenden Ausführungsbeispiel beschriebene Stelleinheiten angeordnet.

Die Nockenscheibe **6** ist drehbeweglich auf dem Führungsbolzen **5** und dieser in der Deckleiste **11** gelagert. Der Führungsbolzen **5** dient gleichzeitig als Führungselement für das Federelement **9.**

Die Fig. 4 zeigt in einer geschnittenen Seitenansicht die Klemmvorrichtung **2** in der Klemmposition, wobei der Führungsbolzen **5** im Bereich der Nockenscheibe **6** unterbrochen dargestellt ist.

Die Klemmposition wird dadurch erreicht, in dem der Druckschlauch **10** mit Druck beaufschlagt wird. Das Druckstück **8** wird belastet und die drehbare Nockenscheibe **6** nach rechst ausgelenkt. Die Kontaktflache **6.1** gleitet über die Kurvenbahn der Kurvenscheibe **7.** Die fest miteinander verbundenen Elemente Klemmschiene **4,** Führungsbolzen **5** und Kurvenscheibe **7** bewegen sich Richtung Klemmfläche **3.1** der Klemmleiste **3.** Damit wird die in bisherigen Abstand befindliche Druckplatte **12** an die Klemmfläche **3.1** der oberen Klemmleiste **3** gedrückt und sicher zwischen der oberen Fläche der Klemmschiene **4** und der Klemmfläche **3.1** fixiert und sicher geklemmt.

### Bezugszeichenaufstellung

- 1: - Plattenzylinder
- 2: - Klemmvorrichtung
- 3: - obere Klemmleiste
- 3.1: - Klemmfläche
- 3.2: - Lagerstelle
- 4: - untere Klemmleiste
- 5: - Führungsbolzen
- 6: - Nockenscheibe
- 6.1: - Kontaktfläche
- 7: - Kurvenscheibe
- 8: - Druckstück
- 9: - Federelement
- 10: - Druckschlauch / Schaltelement
- 11: - Deckleiste
- 12: - Druckplatte / plattenförmiger Gegenstand
- 13: - Gegenhalter

## Patentansprüche

1. Klemmvorrichtung zur Befestigung von Druckplatten auf einem Plattenzylinder einer Druckmaschine mit einer feststehenden oberen Klemmleiste und einer in eine Klemm- und eine Wechselposition verbringbare untere Klemmleiste sowie einer auf die untere Klemmleiste wirkende Betätigungseinrichtung,
**dadurch gekennzeichnet, dass**
an der zum Inneren des Plattenzylinders (1) weisenden Seite der unteren Klemmleiste (4) der Klemmvorrichtung (2) mindestens eine Stelleinheit angeordnet ist, wobei diese aus einem Führungsbolzen (5) mit einer drehbeweglichen Nockenscheibe (6), einer mit dem Führungsbolzen (5) fest verbundenen Kurvenscheibe (7) sowie einem Federelement (9) besteht, wobei
die drehbewegliche Nockenscheibe (6) über ein Druckstück (8) mittels eines Schaltelements (10) auslenkbar ist, wobei eine Kontaktfläche (6.1) der Nockenscheibe über eine Kurvenbahn der Kurvenscheibe (7) gleitet.

2. Klemmvorrichtung nach Anspruch 1,
**dadurch gekennzeichnet, dass**
über die Länge der unteren Klemmleiste (4) mehrere Stelleinheiten, bestehend aus Führungsbolzen (5), Federelement (9), Nockenscheibe (6) und Kurvenscheibe (7), beabstandet zueinander, angeordnet sind.

3. Klemmvorrichtung nach Anspruch 1 und 2,
**dadurch gekennzeichnet, dass**
ein unteres Ende des Führungsbolzens (5) gleitbeweglich an einer Lagerstelle (3.2) der oberen Klemmleiste (3) abstützbar ist.

## Claims

1. Clamping device for fixing printing plates on the plate cylinder of a printing press with a fixed upper clamping bar and a lower clamping bar which can be moved into a clamping position and an exchange position, as well as an actuating device acting on the lower clamping bar,
**characterised in that**
at least one adjusting unit is arranged on the side of the lower clamping strip (4) of the clamping device (2) that is facing the interior of the plate cylinder (1), said adjusting unit comprising a follower (5) with a rotating cam disc (6), an eccentric cam disc (7) fixed to the follower (5), and a spring element (9); the rotating cam disc (6) being movable via a thrust piece (8) by means of a switching element (10), a contact surface (6.1) of the cam disk sliding over the cam track of the eccentric cam disk (7).

2. A clamping device according to claim 1,
**characterised in that**
several adjusting units, consisting of a follower (5), a spring element (9), a cam disc (6) and an eccentric cam disc (7), are arranged at a distance from one another over the length of the lower clamping bar (4).

3. A clamping device according to claims 1 to 2,
**characterised in that**
a lower end of the follower (5) can be supported in a sliding manner on a bearing point (3.2) of the upper clamping strip (3).

## Revendications

1. Dispositif de serrage pour la fixation de plaques d'impression sur le cylindre porte-plaqué d'une machine à imprimer, comprenant une barre de serrage supérieure fixe et une barre de serrage inférieure pouvant être amenée dans une position de serrage et une position de remplacement, ainsi qu'un dispositif d'actionnement agissant sur la barre de serrage inférieure,
**caractérisé en ce que**
au moins une unité de réglage est disposée sur le côté de la barre de serrage inférieure (4) du dispositif de serrage (2) qui est orienté vers l'intérieur du cylindre porte-plaque (1), l'unité de serrage comprenant un suiveur (5) avec une came rotative (6), une came (7) fixée au suiveur (5), et un élément de ressort (9), la came rotative (6) pouvant être déviée par une pièce de pression (8) au moyen d'un élément de commutation (10) qui glisse une surface de contact (6.1) de la came sur la piste de came du disque à cames (7).

2. Dispositif de serrage selon la revendication 1,
**caractérisé en ce que**
plusieurs unités de réglage, composées d'un suiveur (5), d'un élément de ressort (9), d'une came (6) et d'une autre came (7), sont disposées à distance les unes des autres sur la longueur de la barre de serrage inférieure (4).

3. Dispositif de serrage selon les revendications 1 et 2,
**caractérisé en ce que**
une extrémité inférieure du suiveur (5) peut être supportée de manière coulissante sur un point d'appui (3.2) de la bande de serrage supérieure (3).
